# FASCICULE DE BREVET EUROPEEN

(11) **EP 2 767 794 B1**
(45) Date de publication et mention de la délivrance du brevet: **15.07.2015**
(21) Numéro de dépôt: 14155480.8
(22) Date de dépôt: 17.02.2014
(51) Int. Cl.: F42B 15/01, F42B 10/62, F42B 10/64

(54) **Projectile à gouvernes orientables et procédé de commande des gouvernes d'un tel projectile**
Projektil mit Steuerflächen sowie Verfahren zur Steuerung der Steuerflächen eines solchen Projektils
Projectile with control surfaces and procedure of controlling the control surfaces of such a projectile

(30) Priorité: 18.02.2013 FR 1300370
(43) Date de publication de la demande: 20.08.2014
(73) Titulaire: Nexter Munitions, 78034 Versailles (FR)
(72) Inventeur: Roy, Richard, 18023 Bourges Cedex (FR)
(74) Mandataire: Chaillot, Geneviève

(56) Documents cités:
- US-A1- 2008 006 736
- US-B2- 7 246 539

## Description

Le domaine technique de l'invention est celui des projectiles guidés par des gouvernes orientables en incidence.

Pour guider un projectile jusqu'à son but il est connu d'avoir recours à des gouvernes placées sur le pourtour du projectile, soit en empennage soit en position avant (gouvernes dites canard). L'incidence des gouvernes est adaptée en vol en fonction de la trajectoire que l'on souhaite donner au projectile. Le pilotage de l'incidence est assuré par des moteurs électriques le plus souvent. Le brevet US7246539 décrit ainsi un dispositif de pilotage de gouvernes de projectile comportant quatre gouvernes ainsi que des trains d'engrenages associés à des moteurs permettant de régler l'incidence des gouvernes.

US 2008/006736 Al divulgue un projectile à gouvernes orientables en incidence comportant au moins deux gouvernes pouvant chacune pivoter par rapport au projectile autour d'un axe de pivotement perpendiculaire à l'axe longitudinal du projectile.

Ce type de dispositif nécessite de connaître la position angulaire exacte tant en incidence qu'en roulis de chaque gouverne pour lui faire adopter la position convenable pour faire suivre la trajectoire voulue au projectile. Le projectile étant soumis à un roulis qui peut être très important, en particulier s'il est tiré depuis une arme à canon rayé, il est donc nécessaire de réaliser des corrections continuelles de l'incidence des gouvernes.

Ces corrections doivent se faire extrêmement rapidement, ce qui nécessite des moyens de calcul rapide et des mouvements rapides des gouvernes. Ces mouvements rapides génèrent des pics de courant au niveau des moteurs provoquant une commande par à-coup des moteurs. Ces pics de courants sont aussi à l'origine de champs magnétiques intenses et irréguliers au niveau des moteurs. Ces champs perturbent les moyens de guidage du projectile tels les autodirecteurs ou d'autres moyens de détection. En outre les solutions proposées par US7246539 et US2008/006736A1 sont complexes en termes de nombre d'engrenages et de pièces de transmission des mouvements.

Ainsi l'invention se propose de résoudre le problème de complexité du pilotage de l'incidence des gouvernes en fonction de leur position angulaire autour du projectile.

L'invention permet aussi de réduire les sollicitations nombreuses et brutales des moteurs.

L'invention permet aussi de réduire le nombre de pièces et de simplifier la structure mécanique du dispositif de pilotage des gouvernes.

L'invention sera mieux comprise à la lecture de la description suivante, description faite en référence aux dessins annexés dans laquelle :
La figure 1 représente une vue schématique d'un projectile selon l'invention en vol.
La figure 2 représente une vue éclatée d'un dispositif d'orientation selon l'invention.
La figure 3 représente une vue de détail du dispositif d'orientation selon l'invention sans moyen de positionnement.
La figure 4 représente une vue de côté schématique d'un moyen de transmission de couple.
La figure 5 représente une vue de côté d'un dispositif d'orientation selon l'invention avec une paire de gouvernes sous incidence et sans moyen de positionnement.
La figure 6 représente une vue de face d'un dispositif d'orientation dans la configuration de la figure 5.
La figure 7 représente une vue de face d'un dispositif d'orientation dans la configuration de la figure 5 avec un ensemble de gouvernes en rotation.
La figure 8 représente une vue de détail du dispositif d'orientation selon l'invention avec un moyen de positionnement.
La figure 9 représente une vue de trois quarts d'un dispositif d'orientation selon l'invention avec ses gouvernes et avec un moyen de positionnement.
La figure 10 montre de façon agrandie une vue de détail du dispositif d'orientation, la crémaillère étant positionnée dans sa glissière.
La figure 11 est une vue schématique montrant le positionnement des moteurs.

Selon la figure 1, un projectile 103 en vol comporte un corps 100 sensiblement cylindrique. Ce projectile 103 comporte en partie arrière un empennage comportant lui-même des ailerons 102 à incidence fixe destinés à stabiliser le projectile 103 selon ses axes de tangage Y et lacet Z. Le projectile est animé d'un mouvement de rotation R autour de son axe longitudinal dit axe de roulis X.

En partie avant du projectile 100 se situe un dispositif d'orientation 105 comportant des gouvernes 2 solidaires du projectile 103 et pouvant chacune pivoter sur un axe de gouverne 7 perpendiculairement à l'axe de roulis X de manière à modifier leur incidence et par voie de conséquence, faire adopter une trajectoire souhaitée au projectile 103. Les gouvernes 2 étant solidaires du projectile 103, elles sont aussi animées du même mouvement de rotation R autour de l'axe de roulis X que le projectile 103.

En partie avant du projectile 103, au voisinage des gouvernes 2, se situe une ogive 104 abritant un dispositif de pilotage 1 destiné à orienter en incidence les gouvernes 2 du projectile 103 en réponse à une loi de guidage programmée dans un autodirecteur (non représenté).

Selon la figure 2, le dispositif de pilotage 1 comporte les éléments suivants:
Des gouvernes 2 solidaires du projectile et orientables en incidence par pivotement autour d'axes 7 perpendiculaires à l'axe longitudinal de roulis X.

Les gouvernes 2 sont représentées ici dans leur position déployée et sont au nombre de quatre. L'homme du métier pourra choisir d'équiper le projectile d'au moins deux gouvernes ou plus, en quantité paire ou impaire, et régulièrement réparties angulairement autour du projectile.

Chaque gouverne 2 comporte un plan directeur 2a dont la base est solidaire d'une première extrémité d'un pied de gouverne 2b monté pivotant dans un alésage 100a cylindrique et radial du corps de projectile 100. Chaque plan directeur 2a est destiné à influencer par son pivotement autour de l'axe 7 les appuis aérodynamiques du projectile 103 pour modifier sa trajectoire.

Chaque alésage 100a du corps de projectile 100 débouche radialement dans un logement 10 central du corps de projectile 100. Ce logement central 10 est un logement cylindrique qui reçoit un moyen de commande central 5 qui comporte au moins une forme sphérique dont le centre 0 est situé sur l'axe longitudinal X du projectile 103 et sur les axes de pivotement 7 des gouvernes 2 (la forme sphérique ou sphère 5 sera mieux vue à la figure 3).

Selon le mode de réalisation représenté, le moyen de commande central 5 est ainsi une sphère 5 comportant des rainures 8 qui sont orientées selon des méridiennes de la sphère qui se rejoignent aux pôles 6a et 6b de la sphère 5. Il y a autant de rainures 8 qu'il y a de gouvernes 2.

Un des pôles 8a de la sphère porte un bras de commande 11 faisant saillie par rapport à la sphère 5. On notera à la figure 3 que, quand les gouvernes 2 sont orientées à incidence nulle (aussi appelée position neutre), les deux pôles 6a et 6b de la sphère 5 situés à chaque extrémités des rainures 8, sont également positionnés sur l'axe longitudinal X. Le bras de commande 11 est alors positionné sur cet axe X et les rainures sont donc disposées parallèlement à l'axe longitudinal X du projectile lorsque les gouvernes 2 sont elles-mêmes parallèles à l'axe longitudinal X du projectile.

Pour chaque gouverne 2, entre la sphère 5 et le pied de gouverne 2b se situe un organe de transmission 20, destiné à transmettre à la gouverne 2, uniquement les mouvements de rotation de la sphère 5 autour de l'axe de pivotement 7 de la gouverne 2.

Comme il est possible de le voir à la figure 4, l'organe de transmission 20 comporte sur une première face 20a orientée vers la sphère 5 un premier profil 21 préférentiellement prismatique correspondant avec la rainure 8. Ce premier profil 21 est apte à glisser dans la rainure 8. L'organe de transmission 20 comporte une seconde face 20b parallèle à la première face 20a. La seconde face 20b de l'organe de transmission 20 comporte un second profil 22 destiné à coulisser dans une fente 23 correspondante portée par le pied de gouverne 2b.

En considérant les plus grandes longueurs des profils 21 et 22, on notera que ceux-ci sont orthogonaux l'un à l'autre. Les profils 21 et 22 ont ici la forme de languettes. Les deux languettes 21 et 22 étant orthogonales l'une à l'autre et solidaires d'une partie cylindrique de l'organe 20.

On notera à la figure 3 que l'organe de transmission 20 est sensiblement cylindrique et choisi d'un diamètre D1 légèrement inférieur au diamètre D2 du pied de gouverne 2b afin qu'il puisse se translater dans un plan P normal à l'axe de rotation 7 de la gouverne 2 sans interférer avec la paroi cylindrique de l'alésage 100a qui le contient. L'organe de transmission 20 ainsi connecté avec la sphère 5 et le pied de gouverne 2b se comporte à la manière d'un joint dit de Oldham. Il permet de réduire les frottements au niveau des liaisons et permet de pallier les désalignements relatifs entre l'axe de rotation 7 de l'ailette et l'axe instantané de pivotement de la sphère 5 qui évolue à chaque instant du pilotage. Ainsi l'ailette ne reçoit de la sphère 5 que le couple mécanique assurant le pivotement autour de l'axe 7 de la gouverne 2.

Ainsi, selon les figures 5 et 6, si l'on écarte l'extrémité 11a du bras 11 vers le bas d'une distance E par rapport à l'axe longitudinal X, le bras 11 entraine en pivotement la sphère 5 selon un angle α de centre O qui est situé dans un plan K défini par les axes longitudinaux X de roulis et Z de lacet. L'axe de tangage Y est alors perpendiculaire au plan K. Selon les figures 5 et 6, une première paire de gouvernes 2 a son axe de pivotement 7 contenu dans le plan K, alors que la seconde paire de gouvernes 2bis a son axe de pivotement 7bis colinéaire à l'axe de tangage Y.

Pour chaque gouverne de la seconde paire 2bis, l'organe de transmission 20bis communique alors un couple de pivotement aux gouvernes 2bis par l'intermédiaire de ses premier et deuxième profils (non visibles sur ces figures) qui correspondent respectivement avec la rainure 8bis de la sphère 5 et le pied de gouverne 2b bis, faisant ainsi prendre une incidence α aux gouvernes 2bis.

Dans le même temps, les rainures 8 associées aux gouvernes 2, d'axe de pivotement 7 colinéaire à l'axe de lacet Z, sont orientées parallèlement à l'axe longitudinal X et ne présentent donc pas d'angle d'incidence. Le premier profil de chaque organe de transmission 20 associé aux gouvernes 2 sans incidence ne peut transmettre d'effort mais laisse glisser la rainure 8 qui lui est associée sans transmettre de pivotement aux gouvernes 2 qui restent alors dans le plan K à incidence nulle.

Lorsque le projectile et l'ensemble des gouvernes 2 et 2bis est en rotation R autour de l'axe longitudinal X, comme à la figure 7, la sphère 5 est entrainée en rotation par l'appui des premières formes des organes de transmission 20 et 20bis sur les parois latérales des rainures 8. Si l'on considère que l'on conserve la position précédemment donnée à l'extrémité 11a du bras 11 vers le bas, l'axe de pivotement 7 de chaque paire de gouvernes 2 et 2bis va passer successivement par le plan K et par un plan normal à ce plan K. Ainsi chaque rainure 8 va alternativement subir une inclinaison d'un angle α lorsque l'axe de la gouverne 7 passera par le plan normal au plan K et sera alignée sur l'axe longitudinal X lorsque l'axe de pivotement X de la gouverne 2 passera par le plan K.

Ainsi, quelle que soit la position angulaire des gouvernes 2 autour de l'axe longitudinal X, les gouvernes 2 adoptent toujours l'incidence adaptée pour orienter le projectile vers la direction D qui est donnée par le positionnement de l'extrémité 11a du bras 11 (soit vers le bas dans l'exemple retenu).

Afin de commander le positionnement de l'extrémité 11a du bras 11 relativement à l'axe longitudinal X et angulairement par rapport à un repère absolu RA, le projectile comporte un moyen de positionnement 12 comportant un boitier sensiblement circulaire 13 et une crémaillère 14 visibles à la figure 9.

La crémaillère 14 comporte une partie dentée 14a qui est solidaire d'une plaque 14b qui se loge dans une glissière 15 du boîtier 13 (voir les figures 2 et 10).

La crémaillère 14 peut ainsi se translater selon une direction parallèle au diamètre du boitier 13.

Comme cela est visible à la figure 8, le boîtier 13 est coaxial à l'axe longitudinal X du projectile et il comporte un trou oblong 16 orienté parallèlement à la glissière 15 et qui permet de laisser passer le bras 11 afin que l'extrémité libre 11a du bras 11 puisse coopérer avec un trou 24 porté par la plaque 14b de la crémaillère 14 (voir les figures 2 et 10). L'extrémité 11a du bras est sphérique et la liaison entre cette extrémité et le trou 24 de la crémaillère 14 forme une rotule.

La crémaillère 14 est destinée à engrener avec un pignon 18 d'un premier moteur M1 (pignon visible aux figures 2, 9 et 11, moteur M1 visible à la figure 11) aligné sur l'axe longitudinal X du projectile 103 afin de pouvoir commander la translation de la crémaillère 14 dans le boitier 13.

Le boitier 13 comporte sur sa périphérie une couronne dentée C2 destinée à engrener avec un second moteur M2 (couronne dentée C2 et moteur M2 visibles aux figures 10 et 11).

Le moyen de positionnement 12 permet d'orienter le projectile 103 vers une direction donnée D transversale au projectile 103. Lors du vol du projectile 103, lorsque les gouvernes sont à incidence nulle et afin qu'elles demeurent dans cette position, les moteurs doivent tourner de manière synchrone à une vitesse angulaire -Ω dans le sens inverse du projectile 103 pour compenser la rotation de ce dernier animé d'une vitesse Ω.

Afin d'orienter le projectile 103 en changeant l'incidence des gouvernes 2, les moteurs vont devoir se déphaser. Pour cela le second moteur M2 va tourner à une vitesse -Ω ± ω2 pour faire pivoter le boîtier 13 d'un angle Φ par rapport au repère absolu RA alors que le moteur M1 tournera toujours à la vitesse -Ω. Ce déphasage sera maintenu jusqu'à ce que la glissière 15 soit parallèle à la direction D choisie pour la correction souhaitée, et ceci toujours en compensant la rotation du projectile.

Ainsi, comme représenté à la figure 10, pour connaître la position angulaire de la glissière 15 dans le repère absolu RA il est possible, par exemple, de recourir à l'utilisation d'un capteur optique 51 solidaire du corps du projectile et tournant avec celui-ci et apte à lire une couronne codeuse 52 solidaire de la périphérie du boitier 13. La position de ce capteur 51 est précisément connue par rapport au repère absolu fourni par une centrale inertielle du projectile. Un calculateur embarqué pourra alors aisément connaître la position angulaire de la glissière 15 au fur et à mesure de la rotation du corps du projectile autour du boitier 13. L'amplitude de déplacement de la crémaillère 14 peut être également mesurée par un capteur de type linéaire 53 situé entre le boitier 13 et la crémaillère 14.

Une fois cet angle Φ atteint, les deux moteurs se remettent en phase.

L'étape suivante consiste à faire glisser la crémaillère 14 dans la direction donnée D par rotation du premier moteur M1 à une vitesse -Ω ± ω1. Le second moteur M2 tournant toujours à la vitesse -Ω. La translation de la crémaillère 14 entraine l'excentration E entre l'extrémité 11a du bras 11 et l'axe longitudinal X donnant ainsi l'amplitude de correction voulue. L'amplitude étant déterminée par la loi de commande de l'orientation du projectile.

L'invention permet donc d'obtenir un projectile pilotable comportant un dispositif d'orientation des gouvernes simple et fiable et où les problèmes de sollicitations électromagnétiques sont grandement diminués du fait de l'activité régulière des moteurs qui ne sont pas soumis à de brutaux et incessants pics d'intensités.

Il est possible de mettre en oeuvre l'invention avec un nombre de gouvernes différent de quatre. On pourra ainsi réaliser un projectile comportant trois gouvernes orientables ou cinq gouvernes. Il suffit pour cela de modifier tout simplement le nombre de rainures 8 réalisées dans la sphère 5 (une rainure par gouverne). Le procédé de commande des gouvernes reste dans tous les cas le même. Un projectile selon l'invention comportant seulement deux gouvernes est envisageable également mais sera plus difficile à piloter.

## Revendications

1. Projectile (103) à gouvernes (2) orientables en incidence comportant au moins deux gouvernes (2) pouvant chacune pivoter par rapport au projectile (103) autour d'un axe de pivotement (7) perpendiculaire à l'axe longitudinal (X) du projectile (103), projectile **caractérisé en ce qu'**il comporte :
- un moyen central de commande (5) des gouvernes (2) comportant au moins une forme sphérique (5) dont le centre (O) est situé sur l'axe longitudinal (X), forme sphérique qui est disposée dans un logement (10) du projectile,
- un bras de commande (11) solidaire de la forme sphérique (5) et apte à faire tourner la forme sphérique (5) au moins autour des axes de tangage (Y) et lacet (Z) du projectile (103) passant par le centre (O) de la forme sphérique (5),
- pour chaque gouverne (2) un organe de transmission (20) coopérant avec la forme sphérique (5) par un premier côté (20a) et avec un pied de gouverne (2b) par un second côté (20b), organe de transmission (20) destiné à transmettre à la gouverne les mouvements de rotation de la forme sphérique (5) autour de l'axe de pivotement (7) de la gouverne,
- un moyen de positionnement (12) du bras apte à positionner une extrémité du bras (11) dans une position déterminée relativement à un repère absolu (RA) centré sur l'axe longitudinal (X) du projectile ;
la forme sphérique (5) comportant pour chaque gouverne (2) une rainure (8) orientée selon une méridienne de la forme sphérique (5) et partant du bras de commande (11), les rainures étant disposées parallèlement à l'axe longitudinal (X) du projectile lorsque les gouvernes (2) sont-elles mêmes parallèles à l'axe longitudinal (X) du projectile, chaque rainure (8) coopérant avec le premier côté (20a) de l'organe de transmission par un premier profil (21) de l'organe de transmission (20) correspondant à la rainure (8), premier profil (21) apte à coulisser dans la rainure (8).

2. Projectile (103) à gouvernes (2) orientables en incidence selon la revendication 1, **caractérisé en ce que**, le second côté (20b) de l'organe de transmission (20) comporte un second profil (22) orthogonal au premier profil (21), second profil (22) coopérant avec une fente (23) portée par le pied de la gouverne (2b), second profil (22) apte à coulisser dans la fente (23).

3. Projectile (103) à gouvernes (2) orientables en incidence selon une des revendications 1 et 2, **caractérisé en ce que** le moyen de positionnement (12) comporte un boitier (13) coaxial au projectile (103), boîtier (13) renfermant une crémaillère qui est solidaire de l'extrémité du bras (11) par une liaison rotule, la crémaillère pouvant par ailleurs coulisser dans une glissière (15) du boîtier (13) qui est orientée parallèlement à un diamètre du boîtier (13), un premier moteur (M1) engrenant avec la crémaillère (14) pour la déplacer dans sa glissière (15) et le boitier (13) étant entouré par une couronne engrenant avec un second moteur (M2) destiné à orienter angulairement la glissière (15) .

4. Procédé de commande des gouvernes (2) d'un projectile (103) selon la revendication 3 destiné à orienter le projectile (103) selon une direction donnée (D) transversale au projectile (103), procédé **caractérisé en ce qu'**il comporte successivement les étapes suivantes:
- faire tourner les premier et second moteurs (M1,M2) en phase et en sens inverse du roulis du projectile pour compenser la rotation du projectile (103),
- faire pivoter le boîtier (12) d'un angle Φ par déphasage de la rotation du second moteur (M2) par rapport à la vitesse de rotation du premier moteur (M1) de manière à ce que la glissière (15) soit parallèle à la direction donnée D, tout en compensant la rotation du projectile par le maintien de la rotation du premier moteur (M1) en sens inverse du roulis du projectile,
- resynchroniser les premier et second moteurs (M1, M2) de manière à compenser la rotation du projectile (103),
- faire glisser la crémaillère (14) dans la direction donnée D par déphasage de la rotation du premier moteur (M1) par rapport à la vitesse de rotation du second moteur (M2) qui est toujours maintenue en sens inverse du roulis du projectile jusqu'à ce que l'excentration E entre l'extrémité du bras (11) et l'axe longitudinal (X) donne l'amplitude de correction voulue.

## Patentansprüche

1. Projektil (103) mit Steuerflächen (2), deren Anstellwinkel ausrichtbar ist, das mindestens zwei Steuerflächen (2) aufweist, die jeweils bezogen auf das Projektil (103) um eine Schwenkachse (7) senkrecht zur Längsachse (X) des Projektils (103) schwenken können, wobei das Projektil, **dadurch gekennzeichnet ist, dass** es Folgendes aufweist:
- ein mittleres Steuermittel (5) für die Steuerflächen (2), das mindestens eine Kugelform (5) aufweist, deren Mitte (O) sich auf der Längsachse (X) befindet, wobei die Kugelform in einer Aufnahme (10) des Projektils angeordnet ist,
- einen Steuerarm (11), der fest mit der Kugelform (5) verbunden und in der Lage ist, die Kugelform (5) zumindest um die Nick- (Y) und Gierachse (Z) des Projektils (103) zu drehen, die durch die Mitte (O) der Kugelform (5) verlaufen,
- für jede Steuerfläche (2) ein Übertragungsglied (20), das mit der Kugelform (5) über eine erste Seite (20a) und mit einem Steuerflächenfuß (2b) über eine zweite Seite (20b) zusammenarbeitet, wobei das Übertragungsglied (20) dazu bestimmt ist, die Drehbewegungen der Kugelform (5) um die Schwenkachse (7) der Steuerfläche herum auf die Steuerfläche zu übertragen,
- ein Positionierungsmittel (12) für den Arm, das in der Lage ist, ein Ende des Arms (11) in einer bestimmten Position bezogen auf einen absoluten Bezugspunkt (RA) zu positionieren, der auf die Längsachse (X) des Projektils zentriert ist;
wobei die Kugelform (5) für jede Steuerfläche (2) eine Nut (8) aufweist, die entlang einer Meridianlinie der Kugelform (5) ausgerichtet ist und von dem Steuerarm (11) aus verläuft, wobei die Nuten parallel zur Längsachse (X) des Projektils angeordnet sind, wenn die Steuerflächen (2) selbst parallel zur Längsachse (X) des Projektils verlaufen, wobei jede Nut (8) mit der ersten Seite (20a) des Übertragungsglieds über ein erstes Profil (21) des Übertragungsglieds (20) zusammenwirkt, das der Nut (8) entspricht, wobei das erste Profil (21) in der Lage ist, in der Nut (8) entlangzugleiten.

2. Projektil (103) mit Steuerflächen (2), deren Anstellwinkel ausrichtbar ist, nach Anspruch 1, **dadurch gekennzeichnet, dass** die zweite Seite (20b) des Übertragungsglieds (20) ein zweites Profil (22) orthogonal zum ersten Profil (21) aufweist, wobei das zweite Profil (22) mit einem Schlitz (23) zusammenwirkt, der von dem Steuerflächenfuß (2b) getragen wird, wobei das zweite Profil (22) in der Lage ist, in dem Schlitz (23) entlangzugleiten.

3. Projektil (103) mit Steuerflächen (2), deren Anstellwinkel ausrichtbar ist, nach Anspruch 1 oder 2, **dadurch gekennzeichnet, dass** das Positionierungsmittel (12) ein Gehäuse (13) koaxial zum Projektil (103) aufweist, wobei das Gehäuse (13) eine Zahnstange umgibt, die fest mit dem Ende des Arms (11) über ein Kugelgelenk verbunden ist, wobei die Zahnstange darüber hinaus in einer Gleitführung (15) des Gehäuses (13) entlanggleiten kann, die parallel zu einem Durchmesser des Gehäuses (13) ausgerichtet ist, wobei ein erster Motor (M1) mit der Zahnstange (14) in Eingriff steht, damit sie in ihrer Gleitführung (15) bewegt wird, und wobei das Gehäuse (13) von einem Kranz umgeben ist, der mit einem zweiten Motor (M2) in Eingriff steht, der die Gleitführung (15) winklig ausrichten soll.

4. Verfahren zum Steuern der Steuerflächen (2) eines Projektils (103) nach Anspruch 3, das dazu bestimmt ist, das Projektil (103) in einer gegebenen Richtung (D) quer zum Projektil (103) auszurichten, wobei das Verfahren **dadurch gekennzeichnet ist, dass** es hintereinander folgende Schritte umfasst:
- Bewirken, dass sich der erste und zweite Motor (M1, M2) synchron und in umgekehrter Richtung zu der Rollbewegung des Projektils drehen, damit die Drehung des Projektils (103) ausgeglichen wird,
- Bewirken, dass das Gehäuse (12) um einen Winkel Φ schwenkt, mittels Phasenregelung der Drehung des zweiten Motors (M2) bezogen auf die Drehzahl des ersten Motors (M1), sodass die Gleitführung (15) parallel zur gegebenen Richtung D verläuft, wobei gleichzeitig die Drehung des Projektils ausgeglichen wird, indem die Drehung des ersten Motors (M1) in umgekehrter Richtung zur Rollbewegung des Projektils beibehalten wird,
- erneutes Synchronisieren des ersten und zweiten Motors (M1, M2) zum Ausgleichen der Drehung des Projektils (103),
- Bewirken, dass die Gleitführung (14) in der gegebenen Richtung D gleitet, mittels Phasenregelung der Drehung des ersten Motors (M1) bezogen auf die Drehzahl des zweiten Motors (M2), der weiterhin in umgekehrter Richtung zur Rollbewegung des Projektils gedreht wird, bis die Exzentrizität E zwischen dem Ende des Arms (11) und der Längsachse (X) die gewünschte Korrekturamplitude liefert.

## Claims

1. Projectile (103) with incidence steerable control surfaces (2) comprising at least two control surfaces (2) each being rotatable with respect to the projectile (103) around a pivot axis (7) perpendicular to the longitudinal axis (X) of the projectile (103), wherein the projectile is **characterised in that** it comprises:
- central means (5) for controlling the control surfaces (2), comprising at least a spherical shape (5), the center (O) of which being on the longitudinal axis (X), the spherical shape (5) being arranged in a housing (10) of the projectile,
- a control arm (11) secured to the spherical shape (5) and adapted to rotate the spherical shape (5) at least around the pitch (Y) and yaw (Z) axes of the projectile (103) passing through the center (O) of the spherical shape (5),
- for each control surface (2), a transmission member (20) cooperating with the spherical shape (5) by a first side (20a) and with the control surface foot (2b) by a second side (20b), wherein the transmission member (20) is intended to transmit to the control surface the rotation movements of the spherical shape (5) around the pivot axis (7) of the control surface,
- arm positioning means (12) adapted to position an end of the arm (11) in a position determined with respect to an absolute frame (RA) centered on the longitudinal axis (X) of the projectile;
wherein the spherical shape (5) comprises, for each control surface (2), a groove (8) oriented along a meridian line of the spherical shape (5) and starting from the control arm (11), wherein the grooves are arranged parallel to the longitudinal axis (X) when the control surfaces (2) are parallel to the longitudinal axis (X) of the projectile, wherein each groove (8) cooperates with the first side (20a) of the transmission member by a first profile (21) of the transmission member (20) corresponding to the groove (8), wherein the first profile (21) is adapted to slide in the groove (8).

2. Projectile (103) with incidence steerable control surfaces (2) according to claim 1, **characterised in that** the second side (20b) of the transmission member (20) comprises a second profile (22) orthogonal to the first profile (21), wherein the second profile (22) cooperates with a slot (23) carried by the control surface foot (2b), wherein the second profile (22) is adapted to slide in the slot (23).

3. Projectile (103) with incidence steerable control surfaces (2) according to one of claims 1 and 2, **characterised in that** the positioning means (12) comprises a housing (13) coaxial with the projectile (103), wherein the housing (13) encloses a rack which is secured to the end of the arm (11) by a ball joint, wherein the rack can also slide in a slideway (15) of the housing (13) which is oriented parallel to a diameter of the housing (13), wherein a first motor (M1) meshes with the rack (14) to move it in the slideway (15) and the housing (13) is surrounded by a ring gear meshing with a second motor (M2) adapted to angularly orientate the slideway (15).

4. Method for controlling the control surfaces (2) of a projectile (103) according to claim 3 intended to orientate the projectile (103) along a given direction (D) transverse to the projectile (103), wherein the method is **characterized in that** it successively comprises the following steps:
- rotating the first and second motors (M1, M2) in phase and in a direction opposite to the rolling of the projectile so as to compensate for the rotation of the projectile (103),
- pivoting the housing (12) with an angle Φ by dephasing the rotation of the second motor (M2) with respect to the rotation speed of the first motor (M1) so that the slideway (15) is parallel to the given direction D, while compensating for the rotation of the projectile by maintaining the rotation of the first motor (M1) in a direction opposite to the rolling of the projectile,
- resynchronizing the first and second motors (M1, M2) so as to compensate for the rotation of the projectile (103),
- sliding the rack (14) in the given direction D by dephasing the rotation of the first motor (M1) with respect to the rotation speed of the second motor (M2) which is still maintained in the direction opposite to the rolling of the projectile until the off-centering E between the end of the arm (11) and the longitudinal axis (X) provides the desired correction amplitude.
